# FASCICULE DE BREVET EUROPEEN

(11) **EP 0 840 641 B1**
(45) Date de publication et mention de la délivrance du brevet: **24.03.1999**
(21) Numéro de dépôt: 96927084.2
(22) Date de dépôt: 25.07.1996
(51) Int. Cl.: A63H 27/04, A63H 30/02

(54) **AVION JOUET POUVANT VOLER PAR TELEGUIDAGE DANS UN ESPACE CLOS, NOTAMMENT DANS UNE PIECE**
EIN FLIEGENDES, FERNGESTEUERTES MODELLFLUGZEUG IN EINEM GESCHLOSSENEN RAUM, INSBESONDERE IN EINEM ZIMMER
REMOTE-CONTROLLED TOY AIRCRAFT FOR USE IN A CONFINED SPACE, PARTICULARLY A ROOM

(30) Priorité: 26.07.1995 FR 9509083
(43) Date de publication de la demande: 13.05.1998
(73) Titulaire: Deparis, Jérôme, 78180 Montigny-le-Bretonneux (FR)
(72) Inventeur: DEPARIS, Jérôme, F-78280 Guyancourt (FR); DEPARIS, Frédéric, F-78280 Guyancourt (FR)
(74) Mandataire: Des Termes, Monique
(86) Numéro de dépôt international: FR9601177
(87) Numéro de publication internationale: WO9704848

(56) Documents cités:
- BE-A- 875 196
- DE-A- 1 603 271
- US-A- 3 292 304

## Description

La présente invention concerne un avion jouet pouvant voler par téléguidage dans un espace clos ou protégé du vent, notamment dans une pièce. La pièce dans laquelle l'avion peut voler peut être une pièce de dimensions relativement restreintes comme une pièce d'un appartement ou d'une maison (salon, chambre, salle de jeux etc.).

Les jouets reproduisant des avions sont très appréciés des enfants surtout lorsqu'on peut les faire voler. Les plus élaborés sont des modèles réduits reproduisant les caractéristiques essentielles d'un véritable avion et qui sont télécommandés par voie hertzienne. Ils possèdent un moteur thermique ou électrique pour faire tourner l'hélice, un réservoir de carburant ou une batterie et un mécanisme de commande des gouvernes de direction et de profondeur. Le moteur et le mécanisme de commande des gouvernes sont commandés grâce à un émetteur logé dans un boîtier de commande et à un récepteur installé dans l'avion. Ces modèles réduits sont destinés à des adolescents ou à des adultes et, dans la plupart des cas, on ne peut guère les qualifier de jouets.

Ces avions télécommandés par voie hertzienne sont relativement lourds et, par conséquent, ils volent à une vitesse relativement élevée. Ce sont obligatoirement des avions d'extérieur. Aucune modification structurelle ne permettrait de les transformer en joue d'intérieur pour un espace réduit Bel qu'une pièce d'appartement. La nécessité de trouver un terrain dégagé limite considérablement l'utilisation de ces avions.

Comme avions volants d'intérieur on ne connaît que certains avions à moteur caoutchouc, qui sont très légers et peuvent être utilisés sans danger dans des pièces d'habitation. Ce ne sont cependant pas des avions que l'on peut diriger et leur intérêt ludique s'en trouve d'autant réduit. De plus, leur temps de vol est réduit à quelques secondes, sauf pour des prototypes de concours réservés à des adultes.

On connaît cependant, par le document DE-A-1603271, un modèle d'aéroport jouet comportant un terrain d'atterrissage pourvu d'un mât central. Des modèles d'avions pourvus de moteurs électriques sont reliés au mât par l'intermédiaire de câbles électriques autorisant un vol circulaire

Il n'existe donc pas d'avion jouet téléguidé et volant, destiné à être utilisé dans un espace restreint tel qu'une pièce ou un appartement. Il n'est pas non plus possible de modifier les avions téléguidés existant pour les utiliser en tant que jouet dans un tel espace.

La présente invention a été conçue pour apporter une solution à ce problème. Elle a permis de concevoir un engin volant facilement utilisable.

Elle a pour objet un avion jouet pouvant voler dans un espace clos et notamment dans une pièce, comprenant :
- un modèle d'avion pourvu d'un moteur électrique, entraînant une hélice de propulsion,
- un dispositif de commande à distance du vol du modèle d'avion, comportant une source d'énergie électrique et des moyens de commande électrique du vol du modèle d'avion,
- un câble souple assurant la liaison électrique entre le dispositif de commande à distance et le modèle d'avion pour alimenter le moteur électrique à partir de la source d'énergie électrique,
   caractérisé en ce que le modèle d'avion est pourvu de moyens d'action sur sa direction de vol, le câble souple reliant également lesdits moyens de commande électrique auxdits moyens d'action et étant attaché sous le modèle d'avion et à proximité de son centre de gravité, la charge alaire du modèle d'avion traînant le câble de liaison étant ≤ 1,5 g/dm^{2.}

Dans le cas où l'avion téléguidé et volant selon l'invention est destiné à un enfant, ce qui est le cas le plus vraisemblable pour ce type d'objet, il faut impérativement qu'il ne soit pas dangereux, non seulement quand il vole mais aussi quand l'enfant le manipule. Il faudra aussi que ce jouet soit robuste pour pouvoir résister aux chocs et aux manipulations tout en restant extrêmement léger.

L'invention sera mieux comprise et d'autres avantages et particularités apparaîtront à la lecture de la description qui va suivre, donnée à titre d'exemple non limitatif, accompagnée des dessins annexés parmi lesquels :
- la figure 1 est une vue d'ensemble de l'avion jouet selon l'invention, le modèle d'avion étant représenté en vol,
- la figure 2 représente un câble de liaison électrique utilisable dans l'avion jouet selon l'invention,
- la figure 3 est une vue éclatée d'une première variante de modèle d'avion selon l'invention,
- la figure 4 est une vue de détail montrant le gouvernail de direction du modèle d'avion selon l'invention ainsi que sa motorisation,
- la figure 5 est une vue de dessous du fuselage et des ailes de la première variante du modèle d'avion selon l'invention,
- la figure 6 est une vue structurelle d'une seconde variante de modèle d'avion selon l'invention.

Afin que le modèle d'avion puisse voler sans problème dans un espace aussi restreint qu'un appartement, la vitesse maximale à laquelle le modèle d'avion doit voler a été évaluée à 2 m/s. A cette faible vitesse, un enfant peut arriver facilement à contrôler le vol du modèle d'avion. Le câble de liaison n'est pas destiné à être tendu. Le domaine du vol n'est donc pas limité à la surface d'une sphère comme dans le cas du vol circulaire. Le modèle d'avion peut évoluer librement dans toutes les directions.

Pour voler à si faible vitesse, le modèle d'avion doit être très léger. On estime que la charge alaire du modèle d'avion traînant le câble de liaison doit être ≤ 1,5 g/dm². On a pu obtenir cette faible valeur de charge alaire parce que, l'avion jouet selon l'invention étant à câble de liaison, il n'y a pas de source d'énergie ni de récepteur de radio-commande emportés à bord du modèle d'avion.

Les exemples de réalisation qui vont maintenant être décrits offrent des modèles d'avion très légers et en même temps robustes, et pas dangereux, ce qui est très important pour un jouet.

La figure 1 montre les trois éléments essentiels de l'avion jouet selon l'invention : le modèle d'avion 1, le dispositif de commande 2 et le câble 3 assurant la liaison électrique entre le modèle d'avion et le dispositif de commande.

Le dispositif de commande 2 comprend une batterie 21 servant ce source d'énergie électrique pouvant être mise en circuit par le commutateur 22. Pour rendra le dispositif de commande plus attrayant, on peut lui donner la forme d'un volant d'avion moderne c'est-à-dire le pourvoir de deux poignées 23 et 24 se rattachent à la partie centrale 25 qui comporte les éléments électriques et électroniques de commande. Sur la poignée gauche 23, se trouve l'organe de commande 26 du moteur 11 du modèle d'avion entraînant l'hélice 19. Sur le poignée droite 24, se trouve l'organe de commande 27 du gouvernail de direction.

On a choisi, par souci de légèreté, de laisser fixe le gouvernail de profondeur 13, la montée et le descente de l'avion en vol se faisant par modification du régime moteur.

Les organes de commande 26 et 27 actionnent des résistances variables ou des variateurs électroniques de puissance que l'on peut trouver facilement dans le commerce. La tension aux bornes du moteur doit être ajustable de 0 à la tension maximum. La tension aux bornes de l'actionneur du gouvernail (qui sera décrit plus loin) doit être ajustable entre une valeur négative de tension maximum et une valeur positive de tension maximum, cette tension maximum pouvant être différente de celle alimentant le moteur. Les deux organes de commande 26 et 27 sont pourvus de ressorts qui les ramènent à une position neutre correspondent à 0 V dans les deux cas.

Le câble de liaison électrique doit être le plus léger possible et pour cela las fils électriques qui le composent doivent être les plus légers possible, donc les plus fins possible. L'intensité au courent qui les parcourt doit donc être limitée à une faible valeur. Il est donc nécessaire, pour disposer d'une puissance suffisante, de prévoir une tension relativement importante. A titre d'exemple, le tension maximale d'alimentation du moteur électrique 11 peut être de 9 V tandis que la tension de commande de l'actionneur peut varier entre + 9 V et - 9 V.

La câble électrique de liaison 3 doit être souple et très léger pour ne pas gêner les évolutions du modèle d'avion 1. Une longueur d'environ 1,75 m semble bien appropriée pour un fonctionnement dans une pièce d'habitation de taille moyenne. On propose, pour l'avion jouet selon l'invention, un câble électrique de cette longueur et ne pesant, sens les prises de connexion, que 0,6 g sait environ 0,35 g/m. Ce câble est représenté seul à la figure 2. Il est composé de quatre fils conducteurs 31, 32, 33 et 34 de 0,1 mm de diamètre, deux fils étant destines à alimenter la moteur électrique et deux fils étant réservés pour l'actionneur du gouvernail de direction. Ces fils sont en cuivre et sont isolés électriquement par un vernis. On peut ainsi les regrouper dans la pliure d'un pli 35 réalisé à partir d'un ruban de plastique plié en deux. Après insertion des fils, les deux côtés du pli sont collés. Le ruban de plastique utilisé peut avoir 4 mm de large pour 10 ou 12 µm d'épaisseur ce qui est une épaisseur courante pour les fabricants de films plastiques. Il est avantageux d'utiliser un plastique peu déchirable parce que s'allongeant beaucoup avant rupture, par exemple le polyéthylène ou le polypropylène.

Le câble est terminé, côté dispositif de commande, par un connecteur à quatre contacts. Un autre connecteur à quatre contacts relie la câble au modèle d'avion. Ce dernier connecteur peut avoir un poids égal ou inférieur à 0,1 g si on le choisit parmi certains connecteurs minaturisés utilisés en informatique ou dans le matériel téléphonique portable.

Ces connecteurs sont de préférence dimensionnés afin de pouvoir se déconnecter facilement au moindre effort anormal. Ceci permet de protéger la câble électrique et la modèle d'avion de contraintes mécaniques trop importantes.

Le figure 3 représente un modèle d'avion 1 en vue éclatée mais avec des ailes incomplètes. A titre d'exemple, son envergure peut être de 45 cm, sa longueur de 40 cm, la surface des ailes de 4,5 dm² et son poids de 6 g. La câble de liaison électrique est attaché eu modèle d'avion par son connecteur, au-dessous du modèle et près de son centre de gravité.

Le modèle d'avion peut être divisé en les sous-ensembles suivants :
- la groupe moto-propulseur 100,
- l'actionneur du gouvernail de direction 200,
- le fuselage 14 et les bords d'attaque des ailes 15,
- le reste des ailes,
- les gouvernails de profondeur 13 et de direction 12.

Selon l'invention, le poids correspondant à chaque sous-ensemble peut être avantageusement distribué de la manière suivante :
- groupe moto-propulseur 2,5 g,
- actionneur 0,3 g,
- fuselage et bords d'attaque 1,5 g,
- le reste des ailes 1 g,
- les gouvernails 0,3 g,
- la moitié de la longueur de câble avec son connecteur au modèle d'avion 0,4 g.
   Le total fait donc 6 g.

Le groupe moto-propulseur 100 est constitué du moteur électrique 11, d'une hélice et d'un cône d'hélice 106.

Le moteur 11 doit avoir un excellent rapport puissance sur poids. Il peut s'agir d'un moteur à courant continu avec balais et à aimants très puissants (aimants aux terres rares). La consommation de ce moteur est de l'ordre de 200 mA sous une tension d'alimentation de 7 V. Le groupe moto-propulseur doit être capable de soulever, à l'arrêt, les deux tiers du poids de l'avion, soit dans ce cas 4 g, c'est-à-dire un peu moins de deux fois le poids du groupe moto-propulseur. Le moteur peut être du type utilisé en micro-mécanisme et équipé d'aimants au samarium-cobalt. Des moteurs de ce type sont disponibles pour un poids d'environ 3,2 g. Ce poids petit être réduit en choisissant judicieusement les matériaux et les dimensions des éléments constitutifs.

L'hélice ne doit pas être dangereuse. Pour cela, elle est souple, ce qui contribue à la solidité. Elle comporte un moyeu 101, qui s'enfiche et se colle sur l'axe 111 du moteur 11, et deux pales 102.

Une pale est faite à partir d'un film plastique souple, d'environ 50 µm d'épaisseur, plié en deux et est légèrement arquée. Chaque pied de pale 103 du moyeu s'enfiche dans la pliure de chaque pli 102 constituant une pale. Les côtés se faisant face de chaque pli sont collés en incorporant le pied de pale correspondant.

Le cône d'hélice 106 protège l'hélice et le moteur. Il est de préférence en matière plastique expansé pour amortir les chocs.

Dans le détail, le groupe moto-propulseur est constitué d'éléments ayant les caractéristiques suivantes :
- moteur 2,25 g,
- hélice plus cône 0,25 g dont 0,02 g pour le cône d'hélice,
- diamètre de l'hélice 8 cm,
- calage de l'hélice 15°,
- vitesse de rotation maximale du moteur 6000 t/min.

La figure 4 est une vue de détail du modèle d'avion montrant le gouvernail de direction 12 et son actionneur 200. Cet actionneur doit être très léger car l'inertie en lacet du modèle d'avion doit être très faible afin d'avoir une maniabilité en virage suffisante. Son poids est de préférence de l'ordre de 0,3 g. Il est avantageusement du type utilisé pour les équipages mobiles des multimètres à aiguille. Il comprend un aimant permanent 201, au Sm-Co ou au Fe-Nd, lié à un axe 202 (par exemple en corde de piano) solidaire du gouvernail de direction 12 et constituant l'axe de rotation de ce gouvernail. L'aiment 201 est disposé à l'intérieur d'une bobine d'induction plate 203 dont les deux extrémités sont réliées électriquement à deux fils du câble de liaison électrique. Suivant l'intensité et le sens du courant qui traverse la bobine 203, l'aimant 201 est soumis à un champ magnétique d'amplitude et de direction variable. Il en résulte un couple de forces qui fait tourner l'aimant 201, donc le gouvernail 12 qui lui est solidaire.

La bobine d'induction 203 est fixée au fuselage 14 (voir la figure 3) par un morceau de ruban adhésif. Un brin plastique 16, en deux parties, est fixé d'une part au fuselage 14 par collage et d'autre part au gouvernail de direction 12. Il constitue un élément ressort qui tend à maintenir le gouvernail en position neutre.

Afin de diminuer le couple de commande du gouvernail de direction, celui-ci est compensé (son axe de rotation 202 divise sa surface en deux parties presque égales) et est équilibré (l'axe de rotation 202 passe par le centre de gravité de l'équipage mobile).

La figure 4 permet aussi de se rendre compte de la constitution du gouvernail de direction, le gouvernail de profondeur étant d'ailleurs constitué selon le même principe. Un brin plastique souple 204 de diamètre 0,6 mm est refermé sur lui-même et thermosoudé de façon à constituer le pourtour du gouvernail de profondeur. Le brin plastique 16 est collé au brin 204 eu niveau et en arrière de l'actionneur 200 qu'il entoure. Un film plastique 205 de 8 µm d'épaisseur est tendu sur le brin 204 et le bord du film est rabattu autour du brin 204 pour être collé ou thermosoudé sur lui-même.

On va maintenant décrire, en relation avec les figures 3 et 5, la formation du fuselage et du bord d'attaque des ailes. Afin d'être suffisamment léger et raide devant les forces en vol, cette partie est constituée d'une enveloppe faite d'un film plastique de 10 µm d'épaisseur et qui a la forme du fuselage 14 et des bords d'attaque 15. La liaison entre le fuselage et les bords d'attaque (par collage ou thermosoudage) doit être suffisamment rigide pour éviter que les ailes ne s'affaissent. Une collerette de liaison à ce niveau peut éventuellement être nécessaire pour augmenter la raideur de la liaison. Les bords d'attaque 15 sont de préférence de forme légèrement conique, leur diamètre diminuant à mesure qu'on s'éloigne du fuselage. Chaque bord d'attaque et fixé au fuselage de façon à donner à l'aile correspondante un dièdre de quelques degrés et une incidence de 5°. L'enveloppe peut aussi comprendre des pattes 10 à la place des roues habituelles pour supporter le modèle d'avion quand il est au sol. En variante, ces pattes peuvent être d'une structure différente et rapportées au modèle d'avion.

L'enveloppe est gonflée à une pression supérieure d'environ 5 mbar à la pression atmosphérique. L'enveloppe peut être scellée ou on peut prévoir une valve de regonflage.

Le moteur électrique 11 est collé sur la face avant du fuselage 14 avec, éventuellement, interposition d'une pastille de renforcement.

Ainsi qu'on peut le voir sur le figure 5, le reste de chaque aile est constitué d'un brin souple de plastique 17 d'environ 1 mm de diamètre jouent le rôle de bord de fuite, et d'un film plastique 18 de 8 µm d'épaisseur. Le brin 17 est attaché par l'une de ses extrémités à l'extrémité distale du bord d'attaque 15 et par son autre extrémité au fuselage 14. Le film 18 est tendu entre le bord d'attaque 15, le bord de fuite 17 et le fuselage. Il y est fixé par collage ou thermosoudage au bord d'attaque et au fuselage. Il est fixé par collage ou thermosoudage sur lui-même après recouvrement du brin 17.

La figure 6 représente, de manière structurelle, un autre modèle d'avion. Dans cette variante, le fuselage et les bords d'attaque des ailes sont constitués de tubes en plastique à parois très minces. Un bon exemple de tubes utilisables est constitué par les pailles utilisées pour boire. Ces pailles ont un diamètre allant de 5 à 7 mm et ont une paroi de 150 µm d'épaisseur. Le train d'atterrissage peut, avantageusement, être aussi constitué de tels tubes.

Un tube central 50 constitue l'axe principal de la structure. Sur son extrémité avent sera emmanché et collé le groupe moto-propulseur. Sur son extrémité arrière seront fixés les gouvernails de profondeur et de direction. Le partie avant du tube 50 supporte aussi le train d'atterrissage constitué de deux tronçons de tube 51 et 52. Les tronçons de tube 51 et 52 supportent des tubes 53 et 54, respectivement, servant de bords d'attaque. Un petit tube de liaison 55, fixé entre les tronçons 51 et 52, assure le rigidité du train d'atterrissage. Un petit tube 56 est rapporté perpendiculairement sur la tube 50.

Des pièces de jonction, référencées 57 à 60, permettent d'assembler les tubes entre eux. Ces pièces ont des formes adaptées aux tubes à relier. Elles sont avantageusement réalisées en plastique. La distance entre les pièces de jonction 57 et 60 est égale à le corde de l'aile. Les autres éléments constitutifs du modèle d'avion sont collés aux tubes.

La structure obtenue peut être habillée avec un film plastique coloré de 6 ou 8 um d'épaisseur.

Pour les deux modèles d'avion décrits ci-dessus à titre d'exemple, les raideurs en flexion et en torsion des ailes peuvent être augmentées en les haubanant. Des haubans placés en-dessous des ailes sont particulièrement efficaces car ils limitent la flexion due à la portance.

Une bonne façon de haubaner consiste à relier par un fil le bord de fuite de l'aile, vers son extrémité externe, au bas du train d'atterissage et ceci pour chaque aile. En outre, en rendant réglable la longueur de chacun des haubans par un moyen approprié aux points de fixation au train d'atterrissage, on obtient les deux possibilités suivantes :
- en tirant pareillement les haubans droit et gauche, donc en cintrant également les deux ailes, on modifie l'incidence des ailes et on règle ainsi la stabilité longitudinale de l'avion ;
- en tirant différemment les deux haubans, on crée ou on corrige le vrillage des ailes et on règle ainsi la stabilité en lacet et en roulis de l'avion.

Grâce à ces haubans, il est possible de fabriquer une version simplifiée de ce jouet. L'avion simplifié a un gouvernail fixe et la direction n'est plus pilotable en vol. Puisqu'il n'y a plus d'actionneur correspondant, le câble de liaison électrique ne comprend plus que deux fils et le dispositif de commande ne possède plus de commande de direction. L'utilisateur du jouet règle le rayon de giration de l'avion avant le vol. Le réglage consiste à raccourcir le hauban de l'aile intérieure au virage de façon à le cintrer davantage.

Un hauban 40 est visible sur le modèle d'avion 1 représenté à le figure 1. Il est situé entre une patte 10 figurant une roue et le bord de fuite de l'aile correspondante.

Des haubans 61 et 62 sont également visibles sur la figure 6. Le hauban 61 est disposé entre le tube 51 et le bord de fuite de l'aile correspondante. Le hauban 62 est disposé entre le tube 52 et le bord de fuite de l'aile correspondante.

L'absence de danger de ce jouet vient de son faible poids et de sa faible inertie, de sa faible puissance (inférieure à 3 W) et de la souplesse de ses constituants et notamment de l'hélice.

## Revendications

1. Avion jouet pouvant voler dans un espace clos et notamment dans une pièce, comprenant :
- un modèle d'avion (1) pourvu d'un moteur électrique (11), entraînant une hélice de propulsion (19),
- un dispositif de commande à distance (2) du vol du modèle d'avion, comportant une source d'énergie électrique (21) et des moyens de commande électrique du vol du modèle d'avion,
- un câble souple (3) assurant la liaison électrique entre le dispositif de commande à distance (2) et le modèle d'avion (1) pour alimenter le moteur électrique (11) à partir de la source d'énergie électrique,
caractérisé en ce que le modèle d'avion (1) est pourvu de moyens d'action sur sa direction de vol, le câble souple (3) reliant également lesdits moyens de commande électrique auxdits moyens d'action et étant attaché sous le modèle d'avion (1) et à proximité de son centre de gravité, le charge alaire du modèle d'avion (1) traînant le câble de liaison (3) étant ≤ 1,5 g/dm².

2. Avion jouet selon le revendication 1, caractérisé en ce que, le modèle d'avion (1) étant pourvu d'un gouvernail de profondeur (13) fixe, une modification de la direction de vol consistant en une montée ou une descente du modèle d'avion (1) est obtenue par variation de la vitesse du moteur, les moyens d'action pour assurer la montée ou le descente étant alors constitués par le moteur électrique (11), les moyens de commande électrique correspondants étant constitués par des moyens de variation de l'énergie électrique fournie eu moteur par le source d'énergie électrique (21).

3. Avion jouet selon l'une des revendications 1 ou 2, caractérisé en ce que les moyens d'action pour effectuer un virage comprennent un aimant permanent (201), solidaire d'un axe (202) fixé au gouvernail de direction (12), et une bobine d'induction (203) fixée au modèle d'avion (1) et capable de soumettre ledit aimant permanent (201) à l'action d'un champ magnétique généré par le passage d'un courant électrique continu dans ladite bobine d'induction (203), les moyens de commande électrique correspondants étant constitués par des moyens de variation de l'intensité du courant électrique continu passant dans la bobine d'induction (203).

4. Avion jouet selon la revendication 3, caractérisé en ce que lesdits moyens de variation de l'intensité du courant électrique continu passant dans la bobine d'induction (203) comprennent des moyens de variation de la tension continue appliquée aux bornes de la bobine d'induction (203) pour générer ledit courant électrique et pouvant faire varier cette tension continue de manière négative ou positive autour d'une valeur zéro correspondant à le position neutre du gouvernail de direction (12).

5. Avion jouet selon l'une quelconque des revendications 1 à 4, caractérisé en ce que le modèle d'avion (1) comporte des moyens ressort (16) tendant à maintenir le gouvernail de direction (12) dans sa position neutre.

6. Avion jouet selon la revendication 5, caractérisé en ce que lesdits moyens ressort (16) comportent au moins un brin plastique relient mécaniquement le gouvernail de direction (12) au fuselage (14) du modèle d'avion.

7. Avion jouet selon l'une quelconque des revendications 1 à 6, caractérisé en ce que le moteur électrique (11) est un moteur à courant continu à balais et à aimants eux terres rares.

8. Avion jouet selon l'une quelconque des revendications 1 à 7, caractérisé en ce que chaque pale (102) de l'hélice (19) est constituée d'un pli de film plastique souple dont les côtés en vis-à-vis sont solidarisés entre eux.

9. Avion jouet selon la revendication 8, caractérisé en ce que chaque pale (102) est fixée au moyeu de l'hélice (19) par un pied de pale (103) solidaire du moyeu, pénétrant dans la pliure du pli constituant la pale (102) pour y être fixé.

10. Avion jouet selon l'une quelconque des revendications 1 à 9, caractérisé en ce que le modèle d'avion (1) comporte un cône d'hélice (106) en matière plastique expansée.

11. Avion jouet selon l'une quelconque des revendications 1 à 10, caractérisé en ce que le fuselage (14) et les bords d'attaque (15) des ailes sont constitués par une enveloppe de film plastique gonflé.

12. Avion jouet selon la revendication 11, caractérisé en ce que l'enveloppe de film plastique est gonflé à une pression supérieure d'environ 5 mbar par rapport à la pression atmosphérique.

13. Avion jouet selon l'une des revendications 11 ou 12, caractérisé en ce que chaque aile comprend un brin souple (17) attaché par l'une de ses extrémités à l'extrémité distale du bord d'attaque (15) et par son autre extrémité au fuselage (14) pour délimiter le bord de fuite de l'aile, un film plastique (18) étant fixé entre le bord d'attaque (15), le brin (17) délimitant le bord de fuite et le fuselage (14) pour compléter l'aile.

14. Avion jouet selon l'une quelconque des revendications 1 à 10, caractérisé en ce que le fuselage et les bords d'attaque des ailes sont réalisés à partir de tubes (50 à 56).

15. Avion jouet selon l'une quelconque des revendications 1 à 14, caractérisé en ce que le gouvernail de profondeur (13) du modèle d'avion est constitué par un brin souple délimitant son étendue et supportant un film plastique.

16. Avion jouet selon l'une quelconque des revendications 1 à 15, caractérisé en ce que le gouvernail de direction (12) du modèle d'avion est constitué par un brin souple (204) délimitant son étendue et supportant un film plastique (205).

17. Avion jouet selon l'une quelconque des revendications 1 à 16, caractérisé en ce que le modèle d'avion (1) comporte des pattes (10) à la place de roues pour le supporter quand il est au sol.

18. Avion jouet selon l'une quelconque des revendications 1 à 17, caractérisé en ce que le dispositif de commande à distance (2) est logé dans un boîtier ayant le forme d'un volent d'avion moderne.

19. Avion jouet selon le revendication 18, caractérisé en ce que l'une (23) des poignées du volent comporte un organe manoeuvrable (26) permettant de faire monter ou descendre le modèle d'avion en vol tandis que l'autre poignée (24) du volent comporte un organe manoeuvrable (27) permettent de faire virer le modèle d'avion (1).

20. Avion jouet selon l'une quelconque des revendications précédentes, caractérise en ce que le câble (3) comprend des fils isolés (31 à 34), conducteurs de l'électricité, logés dans le pliure d'un pli obtenu par pliage longitudinal d'un ruban souple dont les côtés en vis-à-vis sont soliderisés entre eux.

21. Avion jouet selon le revendication 20, caractérisé en ce que le ruban souple est un film plastique.

22. Avion jouet selon l'une quelconque des revendications précédentes, caractérisé en ce que le câble (3) est relié électriquement au modèle d'avion par une broche déconnectable.

23. Avion jouet selon l'une quelconque des revendications précédentes, caractérisé en ce qu'il comprend des haubans (40, 61, 62) pour augmenter les raideurs en flexion et en torsion des ailes.

24. Avion jouet selon la revendication 23, caractérisé en ce que le longueur des haubans est réglable.

## Claims

1. Toy aircraft capable of flying in a closed space and particularly in a room, comprising:
- a model aircraft (1) fitted with an electric motor (11) driving a propeller (19);
- a remote control device (2) controlling the flight of the model aircraft, comprising an electrical power source (21) and electrical means of controlling the flight of the model aircraft;
- a flexible cable (3) forming the electrical connection between the remote control device (2) and the model aircraft (1) to power the electric motor (11) from the electrical power source;
characterized in that the model aircraft (1) is equipped with means of acting on its flight direction, the flexible cable (3) also connecting said electrical control means to said actuation means and being attached under the model aircraft (1) close to its center of gravity, the airborne weight of the model aircraft (1) supporting the connecting cable (3) being ≤ 1.5 g/dm².

2. Toy aircraft according to claim 1, characterized in that the model aircraft (1) is equipped with a fixed elevator (13), the flight direction being modified by making the model aircraft go up or down (1) by varying the motor speed, the means of controlling the aircraft going up or down then consisting of the electric motor (11), the corresponding electrical control means consisting of means of varying the electrical energy supplied to the motor by the electrical power source (21).

3. Toy aircraft according to either of claims 1 or 2, characterized in that the means for making a turn comprise a permanent magnet (201) fixed to a hinge pin (202) itself fixed to the rudder (12) and an induction coil (203) fixed to the model aircraft (1) and capable of applying the action of a magnetic field generated by passing a DC electrical current in said induction coil (203) to said permanent magnet (201), the corresponding electrical control means consisting of means of varying the intensity of the DC electrical current passing through the induction coil (203).

4. Toy aircraft according to claim 3, characterized in that said means of varying the intensity of the DC electrical current passing through the induction coil (203) comprise means of varying the DC voltage applied to the terminals of the induction coil (203) to generate said electrical current, and capable of varying this DC voltage making it negative or positive about the zero value corresponding to the neutral position of the rudder (12).

5. Toy aircraft according to any one of claims 1 to 4, characterized in that the model aircraft (1) comprises a spring (16) tending to hold the rudder (12) in its neutral position.

6. Toy aircraft according to claim 5, characterized in that said spring (16) comprises at least one plastic strand mechanically connecting the rudder (12) to the fuselage (14) of the model aircraft.

7. Toy aircraft according to any one of claims 1 to 6, characterized in that the electric motor (11) is a DC motor with rare earth brushes and magnets.

8. Toy aircraft according to any one of claims 1 to 7, characterized in that each blade (102) of the propeller (19) is composed of a folded flexible plastic film, the sides of which are fixed to each other.

9. Toy aircraft according to claim 8, characterized in that each blade (102) is fixed to the hub of the propeller (19) by a blade shank (103) fixed to the hub, penetrating into the pleat of the fold forming the blade (102) so that it is fixed in it.

10. Toy aircraft according to any one of claims 1 to 9, characterized in that the model aircraft (1) comprises a spinner (106) made of expanded plastic.

11. Toy aircraft according to any one of claims 1 to 10, characterized in that the fuselage (14) and the leading edges (15) of the wings are composed of an envelope of inflated plastic film.

12. Toy aircraft according to claim 11, characterized in that the plastic film envelope is inflated to a pressure exceeding atmospheric pressure by about 5 mbars.

13. Toy aircraft according to any one of claims 11 or 12, characterized in that each wing comprises a flexible strand (17) attached at one of its ends to the distal end of the leading edge (15), and at its other end to the fuselage (14) to delimit the wing leading edge, a plastic film (18) being fixed between the leading edge (15), the strand (17) delimiting the leading edge and the fuselage (14) to complete the wing.

14. Toy aircraft according to any one of claims 1 to 10, characterized in that the fuselage and the leading edges of the wings are made from tubes (50 to 56).

15. Toy aircraft according to any one of claims 1 to 14, characterized in that the elevator (13) of the model aircraft is composed of a flexible strand delimiting its extent and supporting a plastic film.

16. Toy aircraft according to any one of claims 1 to 15, characterized in that the model aircraft rudder (12) is composed of a flexible strand (204) delimiting its extent and supporting a plastic film (205).

17. Toy aircraft according to any one of claims 1 to 16, characterized in that the model aircraft (1) comprises tabs (10) instead of wheels to support it when it is on the floor.

18. Toy aircraft according to any one of claims 1 to 17, characterized in that the remote control device (2) is contained in a box in the form of a modern aircraft flight control wheel.

19. Toy aircraft according to claim 18, characterized in that one (23) of the flight control wheel handles is fitted with a maneuverable device (26) used to make the model aircraft go up or down in flight while the other handle (24) of the flight control wheel comprises a maneuverable device (27) used to make the model aircraft turn (1).

20. Toy aircraft according to any one of the previous claims, characterized in that the cable (3) comprises insulated wires (31 to 34), conducting electricity, housed in the pleat of a fold obtained by longitudinally folding a flexible ribbon, the facing sides of which are fixed to each other.

21. Toy aircraft according to claim 20, characterized in that the flexible ribbon is a plastic film.

22. Toy aircraft according to any one of the previous claims, characterized in that the cable (3) is electrically connected to the model aircraft by a disconnectable pin.

23. Toy aircraft according to any one of the previous claims, characterized in that it comprises guys (40, 61, 62) to increase the bending and torsional stiffnesses of the wings.

24. Toy aircraft according to claim 23, characterized in that the length of the guys is adjustable.

## Patentansprüche

1. Spielzeugflugzeug, das in einem geschlossenen Raum und insbesondere in einem Zimmer fliegen kann, umfassend:
- ein Modellflugzeug (1) mit einem elektrischen Motor (11), der einen Propeller (19) antreibt,
- eine Fernsteuerungsvorrichtung (2) des Modellflugzeugs mit einer elektrischen Energiequelle (21) und elektrischen Steuereinrichtungen des Modellflugzeugs,
- ein biegsames Kabel (3) für die elektrische Verbindung zwischen der Fernsteuerungsvorrichtung (2) und dem Modellflugzeug (1), um den elektrischen Motor (11) von der elektrischen Energiequelle aus zu versorgen,
**dadurch gekennzeichnet,** daß das Modellflugzeug (1) mit Einwirkeinrichtungen auf seine Flugrichtung ausgestattet ist, wobei das biegsame Kabel (3) ebenfalls die genannten elektrischen Steuereinrichtungen mit den genannten Einwirkeinrichtungen verbindet und unten am Modellflugzeug (1) in der Nähe seines Schwerpunkts festgemacht ist, wobei die Flächen- bzw. Flügelbelastung des das Verbindungskabel (3) tragenden Modellflugzeugs (1) ≤ 1,5g/dm² ist.

2. Spielzeugflugzeug nach Anspruch 1, dadurch gekennzeichnet, daß das Modellflugzeug (1) mit einem festen Höhenruder (13) ausgestattet ist, wobei eine einem Steigen oder Sinken des Modellflugzeugs (1) entsprechende Flugrichtungsänderung durch eine Veränderung der Motordrehzahl erzielt wird, die Einrichtungen zum Realisieren des Steigens oder Sinkens also durch den elektrischen Motor (11) gebildet werden und die entsprechenden elektrischen Steuereinrichtungen durch Veränderungseinrichtungen der durch die elektrische Energiequelle (21) diesem Motor gelieferten Energie gebildet werden.

3. Spielzeugflugzeug nach einem der Ansprüche 1 oder 2, dadurch gekennzeichnet, daß Kurvenflug-Wirkeinrichtungen einen Permanentmagneten (201) umfassen, verbunden mit einer Achse (202), die am Seitenruder (12) befestigt ist, und eine Induktionsspule (203), festgemacht am Modellflugzeug (1) und fähig, den genannten Permanentmagneten (201) der Wirkung eines Magnetfelds auszusetzen, erzeugt durch das Fließen eines elektrischen Gleichstroms in der genannten Induktionsspule (203), wobei die entsprechenden elektrischen Steuereinrichtungen durch Veränderungseinrichtungen der Intensität bzw. Stärke des die Induktionsspule (203) durchfließenden elektrischen Gleichstroms gebildet werden.

4. Spielzeugflugzeug nach Anspruch 3, dadurch gekennzeichnet, daß die genannten Intensitätsänderungseinrichtungen des die Induktionsspule (203) durchfließenden Gleichstroms Einrichtungen zur Veränderung der an die Klemmen der Induktionsspule (203) gelegten Spannung umfassen, um den genannten elektrischen Strom zu erzeugen und diesen Strom positiv oder negativ um einen Nullwert herum variieren zu können, der der neutralen Stellung des Seitenleitwerks (12) entspricht.

5. Spielzeugflugzeug nach einem der Ansprüche 1 bis 4, dadurch gekennzeichnet, daß das Flugzeugmodell (1) Federeinrichtungen (16) umfaßt, die bestrebt sind, das Seitenruder (12) in seiner neutralen Stellung zu halten.

6. Spielzeugflugzeug nach Anspruch 5, dadurch gekennzeichnet, daß die genannten Federeinrichtungen (16) wenigstens ein Plastikstäbchen bzw. -element umfassen, welches das Seitenruder (12) mit dem Rumpf (14) des Modellflugzeugs verbindet.

7. Spielzeugflugzeug nach einem der Ansprüche 1 bis 6, dadurch gekennzeichnet, daß der elektrische Motor (11) eine Gleichstrom-Bürstenmotor mit Seltenerden-Magneten aus ist.

8. Spielzeugflugzeug nach einem der Ansprüche 1 bis 7, dadurch gekennzeichnet, daß jedes Blatt (102) des Propellers (19) durch das Falten eines nachgiebigen Kunststoff-Films gebildet wird, dessen sich gegenüberstehenden Seiten aneinander befestigt sind.

9. Spielzeugflugzeug nach Anspruch 8, dadurch gekennzeichnet, daß jedes Blatt (102) an der Nabe des Propeller (19) durch einen fest mit der Nabe verbundenen Blattfuß (103) befestigt ist, der in den Falz der das Blatt (102) bildenen Faltung eindringt.

10. Spielzeugflugzeug nach einem der Ansprüche 1 bis 9, dadurch gekennzeichnet, daß das Modellflugzeug (1) einen Propellerkonus (106) aus expandiertem bzw. geschäumtem Kunststoff umfaßt.

11. Spielzeugflugzeug nach einem der Ansprüche 1 bis 10, dadurch gekennzeichnet, daß der Rumpf (14) und die Flügelvorderkanten (15) durch eine aufgeblasene Plastikfilmhülle gebildet werden.

12. Spielzeugflugzeug nach Anspruch 11, dadurch gekennzeichnet, daß die Plastikfilmhülle mit einem Druck von mehr als ungefähr 5mbar, bezogen auf den atmosphärischen Druck, aufgeblasen wird.

13. Spielzeugflugzeug nach einem der Ansprüche 11 oder 12, dadurch gekennzeichnet, daß jeder Flügel einen biegsamen Holm (17) umfaßt, der mit einem seiner Enden am entfernten Ende der Flügelvorderkante (15) befestigt ist und mit seinem anderen Ende am Rumpf (14), um die Flügelhinterkante abzugrenzen, wobei ein Plastikfilm (18) zwischen der Vorderkante (15) , dem die Hinterkante abgrenzenden Holm (17) und dem Rumpf (14) befestigt wird, um den Flügel zu vervollständigen.

14. Spielzeugflugzeug nach einem der Ansprüche 1 bis 10, dadurch gekennzeichnet, daß der Rumpf und die Flügelvorderkanten durch Röhrchen (50, 56) gebildet werden.

15. Spielzeugflugzeug nach einem der Ansprüche 1 bis 14, dadurch gekennzeichnet, daß das Höhenruder (13) des Modellflugzeugs durch ein mit einem Plastikfilm überzogenes und seine Ausdehnung begrenzendes biegsames Stäbchen gebildet wird.

16. Spielzeugflugzeug nach einem der Ansprüche 1 bis 15, dadurch gekennzeichnet, daß das Seitenruder (12) des Modellflugzeugs durch ein mit einem Plastikfilm (205) überzogenes und seine Ausdehnung begrenzendes biegsames Stäbchen (204) gebildet wird.

17. Spielzeugflugzeug nach einem der Ansprüche 1 bis 16, dadurch gekennzeichnet, daß das Modellflugzeug anstelle von Rädern Stützen (10) umfaßt, um es zu tragen, wenn es sich am Boden befindet.

18. Spielzeugflugzeug nach einem der Ansprüche 1 bis 17, dadurch gekennzeichnet, daß die Fernbedienungsvorrichtung (2) sich in einem Gehäuse befindet, das die Form einer modernen Flugzeugsteuervorrichtung hat.

19. Spielzeugflugzeug nach Anspruch 18, dadurch gekennzeichnet, daß einer (23) der Griffe der Steuerknüppelvorrichtung ein Betätigungsorgan (26) umfaßt, das ermöglicht, das Modellflugzeug im Flug steigen oder sinken zu lassen, während der andere Griff (24) der Steuerknüllelvorrichtung ein Betätigungsorgan (27) umfaßt, das ermöglicht, das Modellflugzeug (1) Kurven fliegen zu lassen.

20. Spielzeugflugzeug nach einem der vorangehenden Ansprüche , dadurch gekennzeichnet, daß das Kabel (3) isolierte, elektrisch leitende Drähte (31 bis 34) enthält, die in dem Falz einer Faltung sitzen, die man durch Längsfalten eines biegsamen Streifens hergestellt hat, dessen sich gegenüberstehenden Seiten aneinander festgemacht sind.

21. Spielzeugflugzeug nach Anspruch 20, dadurch gekennzeichnet, daß der biegsame Streifen ein Plastikfilm ist.

22. Spielzeugflugzeug nach einem der vorangehenden Ansprüche, dadurch gekennzeichnet, daß das Kabel (3) elektrisch mit dem Modellflugzeug durch einen lösbaren Anschlußstift verbunden ist.

23. Spielzeugflugzeug nach einem der vorangehenden Ansprüche, dadurch gekennzeichnet, daß es Verspannungsfäden (40, 61, 62) umfaßt, um die Biege- und Torsionssteifigkeit der Flügel zu erhöhen.

24. Spielzeugflugzeug nach Anspruch 23, dadurch gekennzeichnet, daß die Länge der Verspannungsfäden regulierbar ist.
